# DEMANDE DE BREVET EUROPEEN

(11) **EP 0 174 623 A2**
(43) Date de publication de la demande: **19.03.1986**
(21) Numéro de dépôt: 85111335.7
(22) Date de dépôt: 07.09.1985
(51) Int. Cl.: E05D 7/00

(54) **Dispositif de fixation d'un nouveau gond de volet à un ancien gond**

(30) Priorité: 14.09.1984 CH 4396/84
(71) Demandeur: Richard, Jean-Claude, 2610 St.-Imier (CH)
(72) Inventeur: Richard, Jean-Claude, 2610 St.-Imier (CH)
(74) Mandataire: Micheli, Michel-Pierre

(57) **Abrégé**

Le dispositif de fixation d'un nouveau gond de volet à un ancien gond comprend trois raccords 111), dont le bord (15), le long duquel est pratiqué une forure taraudée (20), a des longeurs différentes. Un alésage 18 permet de fixer un tel raccord par brasage à l'ancien gond (4₁. Ce dispositif comprend aussi un jeu de nouveaux gonds (23) solidaires de tiges filetées (22) de différentes longueurs. Parmi celles-ci on choisit celle dont la longueur correspond à l'épaisseur du revêtement 3 de façon que la distance du nouveau gond à la face (28) du revêtement (3) soit égale à celle de l'ancien gond (4) au mur (1).

## Description

Le coût croissant de l'énergie thermique a poussé les propriétaires d'immeubles vers la recherche d'économiec. Comme des mesures ont révélé des dissipations de chaleur sensibles à travers les murs extérieurs de certains immeubles, le moyen de remédier à ce défaut a été recherché. Celui qui est utilisé généralement consiste à garnir ces murs d'un revêtement en un matériau isolant thermiquement, qui est appliqué contre leur face externe et fixé à celle-ci.

Le surcroît d'épaisseur dû à ce revêtement a cependant, dans le cas des immeubles dont les fenêtres et éventuellement certaines portes sont pourvues de volets, soulevé le problème des gonds de ces volets, que le revêtement en question recouvre au moins en partie.

Le dispositif défini par les revendications apporte une solution à ce problème.

Une forme d'exécution du dispositif selon l'invention est représentée schématiquement et à simple titre d'exemple au dessin dans lequel :
Les figures 1 à 3 sont des vues en élévation de différents éléments de cette forme d'exécution.

Selon la dissipation d'énergie thermique à travers les murs extérieurs 1 d'un immeuble, il faut en garnir la face externe 2 d'un revêtement 3 plus ou moins épais pour en assurer l'isolation thermique. Dans tous les cas, ce revêtement ne permet plus d'utiliser les anciens gonds 4 des volets, qui sont ancrés dans le mur 1, car ceux-ci sont recouverts au moins en partie par le revêtement 3. Ces anciens gonds 4.comprennent un pivot 5, qui constitue le gond proprement dit autour duquel une charnière (non représentée) d'un volet peut tourner librement. La face supérieure 6 d'une 'embase 7, plus grande que le pivot 5, tient lieu de face d'appui à la charnière du volet. Enfin, un barreau 8 est solidaire de l'embase 7 et son extrémité 9 est fendue pour assurer un ancrage satisfaisant du gond 4 dans le mur 1.

Le dispositif selon l'invention comprend un jeu de trois raccords différents 10, 11, 12, adaptés aux différentes épaisseurs des revêtements 3. Comme expliqué ci-après, l'un ou l'autre des raccords 10, 11, 12 est utilisé lors de l'isolation d'un immeuble déterminé.

Chacun des gonds 10, 11, 12 présente un premier bord 13 et un second bord 14, 15, 16, qui est perpendiculaire au premier. Un dégagement 17 est formé au sommet de l'angle entre les deux bords de chacun des raccords 10, 11, 12. Ces derniers ne diffèrent entre eux essentiellement que par la longueur de leur second bord 14, 15, 16.

Un alésage 18 est formé le long du premier bord 13 de chaque raccord 10, 11, 12. Le diamètre de l'alésage 18 est ajusté à celui du pivot 5 de l'ancien gond 4 et sa longueur est légèrement inférieure à celle de ce pivot. L'alésage 18 permet ainsi d'enfiler celui des trois raccords 10, 11, 12 qui convient sur le pivot 5 de l'ancien gond 4.

Les Figures 1, 2, 3 représentent respectivement les raccords 11, 10, 12. Quel que soit celui de ces raccords qui est engagé sur le pivot 5, il est tenu autour de ce dernier de façon que son second bord 15, 14, 16 soit perpendiculaire à la face 2 du mur 1, puis fixé rigidement à l'ancien gond 4 dans cette position. Cette fixation est effectuée de préférence en brasant, d'une part, l'extrémité supérieure de l'alésage 18 autour du pivot 5, qui en fait légèrement saillie, et, d'autre part, l'extrémité inférieure de cet alésage à la face d'appui 6 de l'embase 7 de cet ancien gond.

Une forure taraudée 19, 20, 21 est formée dans chacun des raccords 10, 11, 12, le long de leur second bord 14, 15, 16. Cette forure est donc perpendiculaire à l'alésage 18 et à la face 2 du mur 1. Elle peut recevoir n'importe laquelle des tiges filetées 22 d'un jeu faisant partie du dispositif selon l'invention. Les tiges 22 de ce jeu ont toutes le même diamètre, qui est adapté aux forures 19, 20, 21 de façon à produire un serrage empêchant ces tiges de tourner librement dans les forures 19, 20, 21. Les longueurs des tiges 22 dudit jeu sont échelonnées pour tenir compte des différentes épaisseurs de revêtements possibles.

Chaque tige 22 est solidaire d'un nouveau gond 23 semblable à l'ancien. Il comprend donc un pivot 24 identique au pivot 5 et une embase 25 plus large, semblable à l'embase 7. La face supérieure 26 de cette dernière tiendra lieu de nouvelle face d'appui à une charnière du volet. La position en hauteur de la forure 19, 20, 21 par rapport à la face 27 du dégagement 17, qui repose sur la face d'appui 6 de l'ancien gond 4, est choisie de façon que la face d'appui 26 du nouveau gond 23 soit au même niveau que celle de l'ancien gond 4.

En disposant des trois raccords 10, 11, 12 et d'un jeu de nouveaux gonds 23 munis de vis 22 dont les longueurs sont échelonnées par exemple de cinq en cinq millimètres, il est possible de fixer un nouveau gond à l'ancien de façon que la distance de ce nouveau gond à la face externe 28 du revêtement 3 soit au moins approximativement la même que celle de l'ancien gond 4 au mur 1, quelque épaisseur qu'ait le revêtement 3, entre trois et douze centimètres. En fait, la distance du gond 23 à la face 28 différera de celle du gond 4 au mur 1 au plus d'une fraction du pas du filetage de la tige 22. Un léger pliage de la ferrure du volet portant la charnière destinée à tourner autour du nouveau gond compensera cette différence éventuelle.

Le raccord 10, dont le second bord 14 est le plus court, se prête à la fixation d'un nouveau gond 23 dont l'axe du pivot 24 sera à une distance de celui du pivot 5 pouvant aller de trente à cinquante millimètres. La gamme des distances entre les axes des pivots de l'ancien et du nouveau gond s'étend de soixante à nonante millimètres en utilisant le raccord 11 et celle des mêmes distances entre quatre-vingt et 120 millimétrés en utilisant le raccord 12.

Les faces latérales des raccords 10, 11, 12 sont planes et parallèles, ce qui facilite la fabrication de ces raccords. Il serait cependant aussi possible de les mouler avec des parties cylindriques autour de leur alésage 18 et des forures respectives 19, 20, 21.

Bien que le crépi 29 appliqué sur la couche isolante 30 relativement tendre du revêtement 3, n'offre aucun appui à la tige 22 et que le nouveau gond 23 doive sa stabilité exclusivement à l'ancrage de l'ancien gond 4 dans le mur 1, celle-ci est amplement suffisante. Des essais effectués sur un nouveau gond 23 le plus éloigné du mur 1 ont montré, en effet, qu'il fallait lui suspendre une masse de plus de trois cent kilogrammes pour produire un fléchissement visible de sa tige 22.

Lorsque l'épaisseur du revêtement 3 aura été déterminée en fonction de l'intensité de la dissipation d'énergie thermique à travers les murs d'un immeuble, on choisira, d'une part, le nouveau gond 23 dont la tige 22 a la longueur appropriée, vu cette épaisseur, et, d'autre part, celui des raccords 10 11, 12 qui convient, puis on fixera un nouveau gond 23 à chacun des anciens gonds 4 de l'immeuble. Les panneaux constituant la couche isolante 30 pourront ensuite être fixés au mur 1 après avoir découpé dans ceux-ci des ouvertures pour le logement des anciens gonds, des raccords, 10, 11, ou 12 et des tiges 22. Pour éviter un effritement du crépi 29 autour des tiges 22, un espace libre sera laissé entre le crépi 29 et les tiges 22.. Cet espace sera avantageusement obturé de façon étanche par injection de silicone.

Si un revêtement d'une épaisseur inférieure à trois centimètres devait suffire à isoler les murs d'un immeuble, on utiliserait un quatrième raccord (non représenté) de forme identique à celle du raccord 11 et on le fixerait à l'ancien gond 4 de façon que son second bord soit, non perpendiculaire, mais parallèle au mur 1. En lieu et place de la forure 20, ce quatrième raccord présenterait une forure perpendiculaire au second bord du raccord et, bien sûr, aussi à son alésage pour le pivot 5 de l'ancien gond.

## Revendications

1. Dispositif de fixation d'un nouveau gond de volet à un ancien gond ancré dans un mur d'immeuble à garnir d'un revêtement isolant, caractérisé par un raccord (10,11,12) dont deux bords (13, 14, 15, 16) sont à angle droit, ce raccord (10, 11, 12) présentant, d'une part, un alésage (18) qui s'étend le long d'un premier (13) desdits bords (13, 14,15, 16) du raccord (10, 11, 12) et grâce auquel il peut être enfilé sur l'ancien gond (4) et fixé rigidement à ce dernier, et, d'autre part, une forure taraudée (19, 20, 21), perpendiculaire audit alésage (18) et qui s'étend parallèlement ou perpendiculairement au second (14, 15, 16) desdits bords (13, 14, 15, 16) du raccord (10,11, 12), et par une tige filetée (22), qui est solidaire du nouveau gond (23) et qui peut être vissée dans la forure taraudée (19, 20, 21) du raccord (10, 11, 12), ce façon que le nouveau gond (23) soit à une distance de la face externe (28) dudit revêtement (3) au moins approximativement égale à celle de l'ancien gond (4) au mur (1) à garnir.

2. Dispositif selon la revendication 1, caractérisé en ce que la fixation dudit raccord (10, 11, 12) à l'ancien gond (4) est réalisée par brasage des extrémités de son alésage (18), d'une part, au voisinage de l'extrémité du pivot (5) de l'ancien gond (4), et d'autre part, à la face d'appui (6) de l'embase (7) de ce dernier.

3. Dispositif selon la revendication 1 ou 2, caractérisé en ce que ledit raccord (10, 11, 12) est fixé à l'ancien gond (4) de façon que son second bord (14, 15, 16) soit perpendiculaire audit mur (1) et en ce que ladite forure taraudée (19, 20, 21) s'étend parallèlement au second bord (14, 15, 16) du raccord (10, 11, 12).

4. Dispositif selon la revendication 3, caractérisé en ce que la longueur du second bord (14, 15, 16) du raccord (10, 11, 12) est adaptée à l'épaisseur dudit revêtement (3).

5. Dispositif selon la revendication 4, caractérisé par un jeu de tiges filetées (22) de différentes longueurs, dont chacune est solidaire d'un nouveau gond (23).

6. Dispositif selon la revendication 1 ou 2, caractérisé en ce que ledit raccord est fixé à l'ancien gond (4) de façon que son second bord soit parallèle audit mur (1) et en ce que ladite forure taraudée est perpendiculaire à ce second bord.

7. Dispositif selon l'une des revendications précédentes, caractérisé par un dégagement (17) formé au sommet de l'angle entre les deux dits bords (13, 14, 15, 16) du raccord (10, 11, 12), de façon que la face d'appui (26) du nouveau gond (23) soit au même niveau que celle (6) de l'ancien gond (4).
